# FASCICULE DE BREVET EUROPEEN

(11) **EP 0 513 059 B1**
(45) Date de publication et mention de la délivrance du brevet: **08.03.1995**
(21) Numéro de dépôt: 91902717.7
(22) Date de dépôt: 31.12.1990
(51) Int. Cl.: D06Q 1/00, B41M 1/30, G03G 7/00, A41D 27/08

(54) **SUBSTRAT DECORE**
DEKORIERTE SUBSTRATOBERFLÄCHE
DECORATED SUBSTRATE

(30) Priorité: 29.12.1989 FR 8917462; 20.04.1990 FR 9005301; 31.08.1990 FR 9010907; 28.12.1990 FR 9016518
(43) Date de publication de la demande: 19.11.1992
(73) Titulaire: GUILLOU, Pascal, F-75018 Paris (FR)
(72) Inventeur: GUILLOU, Pascal, F-75018 Paris (FR)
(86) Numéro de dépôt international: FR9000976
(87) Numéro de publication internationale: WO9110007

(56) Documents cités:
- WO-A-90/00473
- DE-A- 2 727 223
- DE-A- 3 422 286
- DE-C- 965 304
- DE-U- 8 533 471
- DE-U- 8 533 472
- DE-U- 8 533 912
- FR-A- 1 060 764
- GB-A- 2 189 436
- US-A- 2 936 460
- US-A- 3 716 360
- US-A- 4 758 952
- US-A- 4 834 688
- US-A- 4 838 965
- XEROX DISCLOSURE JOURNAL. vol. 2, No. 2, April 1977, STAMFORD, CONN US page 41 C.F. Clemens: "Colored Xerographic Image Transfer Process"

## Description

La présente invention concerne un procédé de décoration d'un substrat, consistant à combiner un transparent de rétroprojection décoré couleur sur un substrat qui est susceptible de subir des lavages à chaud fréquents, ainsi que les produits résultant de la mise en oeuvre de ce procédé.

Les types de substrats concernés sont notamment, les tissus, les tricots, le cuir et la "peau".

A l'heure actuelle, de telles marques ou décors sont appliqués par impression du substrat, par sérigraphie directe ou indirecte, par flocage direct ou indirect, par des plaques de métal gravé, par peinture directe ou indirecte, par autocollant, par broderie directe sur le substrat, par couture sur le substrat d'un décor brodé ou par transfert thermique direct ou indirect d'un décor porté sur une feuille de protection de laquelle il peut être détaché.

Hormis dans la technique particulière du transfert thermique dite "au plastisol", les modes de transfert connus ne permettent de réaliser ni de belles décorations sur textiles grand teint très foncé car ce type de textile "avale" les couleurs, ni d'obtenir une définition de la coloration supérieure à 399 points/25.4 mm (399 points/pouce), ni de pouvoir disposer d'un grand choix de couleurs. A cela s'ajoute que la résistance de la décoration au lavage en machine avec lessive est faible, surtout lorsqu'il s'agit d'un tranfert thermique indirect, alors que les articles ainsi décorés - le plus souvent des tee-shirts et sweatshirts-nécessitent des lavages fréquents.

De plus les techniques de transfert connues, y compris celle au "plastisol", impliquent toutes un chauffage relativement intense ce qui interdit leur emploi sur des substrats fragiles, tels que des cravates.

Enfin, et cela n'est pas le moindre inconvénient, les techniques connues supposent, à la base, des frais élevés de création de maquettes d'impression avec pour conséquence des commandes minimales obligatoires.

La présente invention a pour but de remédier à ces divers inconvénients en apportant un procédé économique permettant de combiner, éventuellement à la température ambiante, des transparents de rétroprojection décorés pouvant aller jusqu'à la qualité photographique couleur, fortement résistants au lavage, et des substrats présentant par exemple un certain relief inhérent à leur procédé de fabrication (tissage, tricotage) ou à leur nature (cuir, peau). Ce but est atteint en ce sens que l'invention apporte un procédé du type precité se caractérisant en ce qu'il consiste à réaliser la marque ou le décor couleur sur transparent de rétroprojection et à le combiner au substrat.

Le décor couleur sur transparent de rétroprojection peut être réalisé à l'aide d'appareils d'édition, par exemple un copieur couleur, et/ou à la main (à l'aide de stylos spéciaux pour transparent de rétroprojection et/ou peintures).
Le coût unitaire pour les petites séries, même pour un seul exemplaire, est extrêmement réduit. Pour les grandes séries il est possible d'utiliser une offset couleur. Il est possible de combiner ces divers moyens d'obtention du décor couleur sur transparent de rétroprojection.

Dans une forme de mise en oeuvre de l'invention, le procédé consiste à utiliser, comme transparent de rétroprojection, au moins une couche d'un polymère hydrocarboné à longue chaîne comportant des fonctions ester.

Notamment, le polymère est un terpolymère polyester-polyalkylène-polytéréphtalate dans lequel le terme alkylène comprend de 1 à 4 atomes de carbone, ledit terpolymère étant chargé de 0 à 4 % de carbonate de sodium et/ou de fibres de verre.

Le polymère à fonctions ester peut appartenir à un support composite multicouche, notamment sandwich, comprenant également au moins une couche mince de polychlorure de vinyle.

Du domaine de l'édition, les transparents de rétroprojection sont connus et utilisés en rétroprojection ou en planches superposées, par exemple par insertion dans des livres éducatifs.
Compte tenu des applications existantes des décors couleur exécutés sur des transparents de rétroprojection, il n'était guère évident qu'ils résisteraient à des lavages répétés, par exemple à 60°C, en milieu lessiviel car il va de soi que de telles applications ne supposent pas que les transparents de rétroprojection décorés aient été soumis à des essais correspondants.

Dans une forme d'exécution préférée de l'invention, le transparent de rétroprojection est opaque dans la masse ou doublé d'une couche opaque (de la peinture par exemple), caractéristique que l'on ne retrouve évidemment pas dans les applications connues puisque l'intérêt des décors sur transparent de rétroprojection est précisément que le transparent de rétroprojection soit transparent.

L'invention supposait l'identification de moyens de combinaison entre le substrat et le transparent de rétroprojection qui, d'une part, ne nuisent ni à l'un, ni à l'autre, notamment en conservant au moins une certaine souplesse au produit fini décoré et, d'autre part, qui résistent aux lavages.

Dans une première variante, le transparent de rétroprojection décoré est combiné au substrat par agraphage.

Dans une deuxième variante, le transparent de rétroprojection décoré couleur est combiné au substrat par collage à une température inférieure à la température de dégradation du substrat et/ou du transparent de rétroprojection.

Dans une troisième variante, le transparent de rétroprojection décoré couleur est combiné au substrat par couture. On a constaté, en effet, de manière inattendue, que le transparent de rétroprojection supportait les perforations de l'aiguille.

Dans une quatrième variante, le transparent de rétroprojection décoré couleur est combiné au substrat par rivetage.

Dans un premier mode de mise en oeuvre de cette deuxième variante, le collage se fait par interposition, entre le substrat et le transparent de rétroprojection, d'une composition dite "à un composant" durcissable à froid au contact de l'humidité ambiante ou sous l'effet d'un rayonnement, et par exposition de l'ensemble, selon le cas, à ladite humidité ou audit rayonnement. Il peut s'agir, par exemple, d'une composition de type cyanoacrylate d'alkyle, par exemple de méthyle ou d'éthyle, ou d'alkylène, par exemple d'allyle, ou de type caoutchouc nitrile, respectivement commercialisée sous les marques Cyanolit, Super Glue, Sadér Top, Bison, etc... d'une part, et Bostik Nitril 1220, d'autre part.

Dans un autre mode de mise en oeuvre de la deuxième variante, le collage se fait par interposition, entre le substrat et le transparent de rétroprojection, d'une composition dite "à deux composants" durcissable à froid, dont les deux composants -polymère réticulable et catalyseur ou activateur- sont mélangés extemporanément. Dans cette catégorie entrent certaines colles méthacryliques, telles que celles commercialisées sous les marques Prolixt 4000 et Multi-Bond.

Dans une autre forme encore de mise en oeuvre, le collage peut se faire par interposition, entre le substrat et le transparent de rétroprojection, d'une composition dite "à un composant" thermodurcissable et par chauffage de l'ensemble, pour autant que la température de chauffage nécessaire au durcissement de la composition soit inférieure à la température de dégradation du substrat et/ou du transparent de rétroprojection.

Le collage peut encore se faire par recouvrement du transparent de rétroprojection (2'') par un transparent thermoplastique cristallisé fusible (6), possédant une périphérie (7) qui est soudée à chaud sur le substrat (1'').

Naturellement, les quatre variantes agraphage, collage, couture, rivetage, peuvent être combinés entre elles.

L'invention est décrite avec davantage de détails dans les exemples non limitatifs ci-après avec référence aux dessins annexés dans lesquels l'épaisseur, la dimension et la forme des matériaux ont été exagérées pour la clarté du dessin.
Dans ces dessins :
- la figure (1A) est une coupe schématique prise, selon la ligne I-I de la figure (1B), au travers d'un substrat garni d'un transparent de rétroprojection décoré selon l'invention,
- la figure (1B) est une vue en plan correspondant à la figure (1A),
- la figure (2) est une coupe schématique prise au travers d'un substrat garni d'un transparent de rétroprojection décoré selon l'invention dans une autre forme d'exécution,
- la figure (3) est une coupe schématique prise au travers d'un substrat garni d'un transparent de rétroprojection décoré selon l'invention, dans une autre forme d'exécution,
- les figures 4 à 8 montrent respectivement le spectre d'absorption infra-rouge de cinq transparents de rétroprojection utilisables selon l'invention.

En référence aux figures (1A) et (1B), on voit un substrat (1) sur lequel est appliqué un transparent de rétroprojection (2) garni d'un décor (3). Le transparent de rétroprojection est collé, à la température ambiante, le long de sa périphérie, sur le substrat (1) par exemple à l'aide de la colle instantanée (4) connue sous la marque Super Glue. Si on le désire, le collage peut être renforcé par une couture et/ou un rivetage et/ou un agraphage non représenté.
Il est bien entendu que, dans le cas de l'interposition d'une colle entre le substrat et le transparent de rétroprojection, la colle pourrait être appliquée, non pas le long de la périphérie dudit transparent de rétroprojection, mais sur toute la surface de ce dernier ou en lignes croisées.

En référence à la figure (2), un transparent de rétroprojection (2') décoré est cousu par des points de piqûres (5) sur un substrat (1'). En référence à la figure (3), un transparent de rétroprojection (2'') est recouvert d'un transparent thermoplastique cristallisé fusible (6), dont la périphérie (7) déborde au-delà des limites du transparent de rétroprojection (2''). Un chauffage approprié de cette périphérie (7) en entraîne la fusion avec pénétration superficielle dans la texture du substrat (1''). Au refroidissement, le transparent de la périphérie (7) est retenu dans ladite texture de sorte que le transparent de rétroprojection (2'') est emprisonné entre le transparent thermoplastique cristallisé fusible (6) et le substrat (1''). Le transparent de rétroprojection (2'') peut avoir une composition telle que son spectre d'absorption IR corresponde à la représentation qui est donnée à l'une des figures (4) à (8).

Pour faire le décor (3), on peut utiliser par exemple, un copieur couleur. Un matériel commercialisé par la Société CANON convient bien à cet effet.

Il est possible de ne pas solidariser totalement la périphérie du transparent de rétroprojection dans le but de créer, notamment, une poche décorée avec la possibilité de mettre un faux-ourlet sur la partie non solidarisée du transparent de rétroprojection pour éviter le bord coupant de la poche.
Le transparent de rétroprojection décoré peut être appliqué, selon l'invention avec le même succès aussi bien sur des substrats foncés que de teintes claires. La définition de la décoration peut aller jusqu'à la qualité photographique couleur(s). La résistance au lavage est excellente.
Le coût unitaire pour les petites séries (même pour un seul exemplaire) est extrêmement réduit excepté dans le cas de l'utilisation de l'offset vu les frais de préparation. Donc la nécessité d'un nombre d'exemplaire minimum pour être rentable dîsparaît (excepté pour l'offset) et le prix des matériaux en jeu est peu élevé.
Prenons l'exemple non limitatif suivant: supposons un sportif célèbre qui désire lancer une marque de vêtement avec pour décoration sur le vêtement son portrait et sa signature.
La décoration peut être faite en deux étapes:
- on reproduit le portrait du sportif sur transparent de rétroprojection.
- le sportif signe chaque portrait reproduit sur le transparent de rétroprojection, à la main avec des stylos spéciaux pour transparent de rétroprojection, ce qui donne au vêtement une valeur marchande plus importante.

L'élément décoratif peut être réalisé selon divers modes:
Il peut s'agir par exemple :
1- d'un transparent de rétroprojection décoré et doublé d'une couche opaque (de la peinture par exemple), avec deux variantes d'utilisation:
   a) la face décorée, dite "recto", est en contact avec la couche opaque (peinture):
      le décor est prisonnier entre le transparent de rétroprojection et la couche opaque (peinture), ce qui le protège totalement. La pose se fait avec la face recto du transparent de rétroprojection décoré tournée vers le substrat.
   b) la face décorée est à l'air libre. La pose se fait avec la face verso du transparent de rétroprojection décoré tournée vers le substrat. Il est possible d'appliquer un vernis sur le décor afin de protéger le décor.
2- d'un transparent de rétroprojection décoré et non doublé d'une couche opaque avec deux variantes d'utilisation:
   a) la face décorée (recto) du transparent de rétroprojection est à l'air libre. La pose se fait avec la face verso tournée vers le substrat. Il est possible d'appliquer un vernis sur le décor afin de protéger le décor.
   b) la face décorée (recto) du transparent de rétroprojection est en contact avec le substrat. La pose se fait avec la face recto tournée vers le substrat.
3- d'un transparent de rétroprojection opaque et décoré sur la face dite recto. La pose se fait avec la face verso tournée vers le substrat. Il est possible d'appliquer par exemple un vernis sur le décor afin de protéger le décor.
   Ces poses recto ou verso sont réalisables grâce à l'effet miroir qui existe, par exemple, sur l'appareil CANON CLC 500.
   Pour donner un effet de texture au transparent de rétroprojection décoré, on peut utiliser le mode texture qui existe, par exemple sur l'appareil CANON CLC 500.

## Revendications

1. Article susceptible de subir de nombreux lavages à chaud, en milieu lessiviel, constitué par un substrat (1) notamment en tissu, tricot, cuir ou peau et par au moins un élément décoratif (2) fixé au substrat (1) notamment par couture, article caractérisé en ce que l'élément décoratif (2) est constitué par un transparent de rétroprojection rendu opaque qui est un polymère hydrocarboné à longue chaîne, comportant des fonctions ester, utilisé dans le domaine de l'édition, sur l'une des faces duquel a été appliqué un décor en couleur notamment à l'aide d'appareils d'édition, de copieur à offset, et/ou à la main.

2. Article selon la revendication 1, caractérisé en ce que le polymère est un terpolymère polyester-polyalkylène-polytéréphtalate dans lequel le terme alkylène comprend de 1 à 4 atomes de carbone, ledit terpolymère étant chargé de 0 à 4 % de carbonate de sodium et/ou de fibres de verre.

3. Article selon l'une quelconque des revendications 1 et 2, caractérisé en ce que le polymère à fonctions ester appartient à un support composite multicouche comprenant également au moins une couche mince de polychlorure de vinyle.

4. Article selon l'une quelconque des revendications 1 à 3, caractérisé en ce que le polymère est opacifié dans sa masse.

5. Article selon l'une quelconque des revendications 1 à 3, caractérisé en ce que la face portant le décor du polymère ou la face opposée de celui-ci porte un revêtement opaque, notamment une couche de peinture.

6. Article selon l'une quelconque des revendications 1 à 5, caractérisé en ce que la face portant le décor du polymère porte un revêtement de protection, notamment une couche de vernis.

7. Article selon l'une quelconque des revendications 1 à 6, caractérisé en ce que le transparent de rétroprojection (2) est, sur tout ou partie de sa périphérie, fixé au substrat (1) par couture, et/ou rivetage et/ou agraphage.

8. Article selon l'une quelconque des revendications 1 à 6, caractérisé en ce que le transparent de rétroprojection (2) est fixé au substrat (1) par collage (4) à une température inférieure à la température de dégradation du substrat (1) ou du transparent de rétroprojection (2).

9. Article selon la revendication 8, caractérisé en ce que le transparent de rétroprojection (2'') est recouvert par un transparent (6) thermoplastique cristallisé fusible possédant une périphérie (7) qui est soudée à chaud sur le substrat (1'').

## Claims

1. An article likely to be submitted to repetitive hot washing in detergent media and comprised of a substrate (1) notably of fabric, knitting, leather or skin, and of at least one decorative element (2) secured to the substrate (1) notably by stitching, said article being characterized in that said decorative element (2) is comprised of a back-projection transparency, opacified and which is a long-chain type hydrocarbon polymer including ester functions and used in the field of publishing and on one of the faces of which a colour illustration has been applied notably by means of publishing devices, offset printing copy machines and/or by hand.

2. An article as claimed in the above Claim 1, characterized in that said polymer is a polyester-polyalkylene-polyterephtalate terpolymer in which the alkylene term comprises 1 to 4 atoms of carbon and said terpolymer being filled with 0 to 4 % sodium carbonate and/or glassfiber.

3. An article as claimed in any of the above Claims 1 and 2 characterized in that the ester function polymer belongs to a multi-layer composite support medium also comprising at least one thin layer of vinyl polychloride.

4. An article as claimed in any of the above Claims 1 to 3 characterized in that said polymer is opacified in the mass.

5. An article as claimed in any of the above Claims 1 to 3 characterized in that the face which bears the polymer illustration or the backface bears an opaque coating, namely a paint layer.

6. An article as claimed in any of the above Claims 1 to 5, characterized in that the face which bears the polymer illustration bears a protective coating, namely a varnish layer.

7. An article as claimed in any of the above Claims 1 to 6 characterized in that the back-projection transparency (2) is, on all or part of its peripheral zone, secured to the substrate (1) by stitching, and/or rivetting and/or stapling.

8. An article as claimed in any of the above Claims 1 to 6 characterized in that the back-projection transparency (2) is secured to the substrate (1) by bonding (4) at a lower temperature than the temperature where the substrate (1) of the back-projection transparency (2) would be altered.

9. An article as claimed in the above Claim 8 characterized in that the back-projection transparency (2'') is covered by a fusible part (6) made of cristallized thermoplastic transparency comprising a peripheral zone (7) which is hot welded to the substrate (1'').

## Patentansprüche

1. Artikel die oft warm und mit Waschmittel gewaschen werden können, bestehend aus einer Grundlage (1), insbesondere Stoff, Strickgewebe, Leder und mindestens einem an der Grundlage (1) befestigten (meist aufgenähten) Zierelement (2), das sich dadurch auszeichnet, daß es aus einer undurchsichtig gemachten Overheadfolie aus langkettigen polymeren Kohlenwasserstoffen mit Esterfunktionen besteht, wie sie im Ausgabegewerbe verwendet wird, auf deren einer Seite insbesondere mit Hilfe von Ausgabegeräten, Offset-Kopiergeräten und/oder von Hand ein farbiges Zierelement angebracht worden ist.

2. Artikel gemäß Forderung 1, der sich dadurch auszeichnet, daß das Polymerisat ein Polyester-Polyalkylen-Polyethylenterephthalat-Terpolymer ist, bei dem der Begriff Alkylen 1 bis 4 Kohlenstoffatome enthält und das Terpolymer 0 bis 4 % Natriumkarbonat und/oder Glasfaseranteil enthält.

3. Artikel nach irgendeiner Forderung 1 oder 2, der sich dadurch auszeichnet, daß das Polymer mit Esterfunktion einer mehrlagigen Verbundunterlage angehört, die auch mindestens eine dünne Polychlor-Vinylschicht umfaßt.

4. Artikel gemäß einer der Forderungen 1 bis 3, der sich dadurch auszeichnet, daß das Polymer in seiner ganzen Masse undurchsichtig gemacht worden ist.

5. Artikel gemäß einer der Forderungen 1 bis 3, der sich dadurch auszeichnet, daß die Seite des Polymers, auf der sich das Zierelement befindet, oder die entgegengesetzte Seite, mit einem undurchsichtigen Überzug, insbesondere mit einer Farbschicht, versehen ist.

6. Artikel gemäß einer der Forderungen 1 bis 5, der sich dadurch auszeichnet, daß die Seite des Polymers, auf der sich das Zierelement befindet, mit einem Schutzbelag, insbesondere mit einer Lackschicht, versehen ist.

7. Artikel gemäß einer der Forderungen 1 bis 6, der sich dadurch auszeichnet, daß die Overheadfolie (2) durch eine Naht, und/oder durch Vernietung und/oder Klammern auf der ganzen oder einem Teil des Umfangs der Grundlage (1) befestigt ist.

8. Artikel gemäß einer der Forderungen 1 bis 6, der sich dadurch auszeichnet, daß die Overheadfolie (2) bei einer Temperatur, die die Grundlage (1) oder die Overheadfolie (2) unbeschadet läßt, auf die Grundlage (1) geleimt (4) worden ist.

9. Artikel gemäß Forderung 8, der sich dadurch auszeichnet, daß die Overheadfolie (2'') mit einem schmelzbaren, thermoplastischen kristallisierten durchsichtigen Teil (6) versehen ist, dessen Umfang (7) heiß an die Grundlage (1'') geschweißt worden ist.
